# EUROPÄISCHE PATENTSCHRIFT

(11) **EP 3 787 952 B1**
(45) Veröffentlichungstag und Bekanntmachung des Hinweises auf die Patenterteilung: **18.06.2025**
(21) Anmeldenummer: 19724097.1
(22) Anmeldetag: 30.04.2019
(51) Int. Cl.: B61L 15/00, B61G 7/00

(54) **ÜBERWACHUNGSSYSTEM FÜR EIN KUPPEL- UND/ODER DÄMPFUNGSELEMENT EINES FAHRZEUGS, INSBESONDERE SCHIENENFAHRZEUGS**
MONITORING SYSTEM FOR A COUPLING AND/OR DAMPING ELEMENT OF A VEHICLE, IN PARTICULAR A RAIL VEHICLE
SYSTÈME DE SURVEILLANCE D'UN ÉLÉMENT D'ACCOUPLEMENT ET/OU D'AMORTISSEMENT D'UN VÉHICULE, EN PARTICULIER D'UN VÉHICULE FERROVIAIRE

(30) Priorität: 02.05.2018 DE 102018110462
(43) Veröffentlichungstag der Anmeldung: 10.03.2021
(73) Patentinhaber: Voith Patent GmbH, 89522 Heidenheim (DE)
(72) Erfinder: HOMANN, Matthias, 38104 Braunschweig (DE)
(74) Vertreter: Voith Patent GmbH - Patentabteilung
(86) Internationale Anmeldenummer: PCT/EP2019/061004
(87) Internationale Veröffentlichungsnummer: WO 2019/211262

(56) Entgegenhaltungen:
- EP-A1- 2 145 809
- EP-B1- 3 497 407
- WO-A1-2018/028860
- DE-A1- 2 951 685
- DE-A1- 3 911 317
- US-A- 539 687
- US-A- 784 889
- US-A1- 2007 145 196

## Beschreibung

Die vorliegende Erfindung betrifft ein Kuppel- und/oder Dämpfungselement eines Fahrzeugs, insbesondere Schienenfahrzeugs, gemäß dem Oberbegriff der unabhängigen Patentansprüche.

Kuppel- und/oder Dämpfungselemente von Fahrzeugen, insbesondere Schienenfahrzeugen, wie sie die vorliegende Erfindung betrifft, übertragen Fahr- und/oder Aufprallkräfte. Sie können dabei zur Reduzierung von in das Fahrzeuginnere übertragenen Stoßkräften mit Energieverzehrelementen versehen sein. Die Lebensdauer entsprechender Kuppel- und/oder Dämpfungselemente hängt von deren Belastung während des Betriebs des Fahrzeugs ab. Um den aktuellen Zustand eines solchen Kuppel- und/oder Dämpfungselementes besser bewerten zu können, wird in der WO 2017/198520 A1 ein gattungsgemäßes Überwaschungssystem vorgeschlagen, das Abstandsänderungen zwischen zwei relativ zueinander entlang wenigstens einer Bewegungsrichtung beweglichen Bauteilen des Dämpfungselementes überwacht und auswertet. Hierfür kann ein Sensor mit einer Spule zur Erfassung eines Magnetfeldes vorgesehen sein. Ferner kann die Geschwindigkeit oder der Zeitpunkt der Änderung des Abstandes berücksichtigt werden.

WO 2014/124848 A1 offenbart eine Überwachung von Koppelelementen eines Fahrzeugs, bei welchem zumindest eine maßgebliche Relativbewegungsrichtung bestimmt wird und Relativbewegungen entlang der maßgeblichen Relativbewegungsrichtung des zu überwachenden Koppelelementes gemessen und gespeichert werden, wobei eine Auswertung der gespeicherten Relativbewegungen erfolgt.

Die beiden genannten Schriften greifen auf Überwachungssysteme zurück, bei welchen ein Sensor und ein Geber derart in das Kuppel- und/oder Dämpfungselement integriert sind, dass sie sich gemeinsam mit den zwei relativ zueinander entlang der wenigstens einen Bewegungsrichtung beweglichen Bauteile relativ zueinander bewegen und die Relativbewegung durch die sich verändernde Position des Gebers gegenüber dem Sensor bestimmt wird. Dies ist bei einer gewünschten möglichst bauraumeffektiven Integration des Überwachungssystems in das Kuppel- und/oder Dämpfungselement nachteilig und kann sich auf die Erfassungsgenauigkeit ungünstig auswirken, wenn nämlich die Relativposition von Sensor und Geber mit Toleranzen behaftet ist.

Überwachungssysteme für Anordnungen mit wenigstens zwei relativ zueinander entlang wenigstens einer Bewegungsrichtung beweglichen Bauteilen sind ferner aus US 2007/0145196 A1 und WO 2018/028860 A1 bekannt, wobei die Anordnung von Geber und Sensor an nur einem der Bauteile erfolgt.

US 2007/0145196 A1 beschreibt dabei eine Überwachungseinrichtung zur Erfassung des Kuppelstatus einer Kupplung mit einer Gegenkupplung, umfassend zwei beabstandet zueinander an einer der Kupplungen angeordnete und als Geber und Sensor fungierende Spulen, wobei der Kuppelstatus über die durch Annäherung der Gegenkupplung bedingte Feldänderung an der als Sensor fungierenden Spule detektiert wird.

Die WO 2018/028860 A1 umfasst eine Vorrichtung zur Überwachung einer Relativbewegung zweier Elemente mit einem Geber und einem Sensor, die beabstandet zueinander aber aneinander befestigt angeordnet sind und in der Ausbildung als Abscher- oder Abreißsensor so nach dem Auslösen ein einfaches Ersetzen des Sensors ermöglicht.

Der vorliegenden Erfindung liegt die Aufgabe zugrunde, ein Überwachungssystem für ein Kuppel- und/oder Dämpfungselement eines Fahrzeugs, insbesondere Schienenfahrzeugs, anzugeben, das gegenüber dem gattungsgemäßen Überwachungssystem hinsichtlich der genannten Nachteile verbessert ist.

Die erfindungsgemäße Aufgabe wird mit den Merkmalen des unabhängigen Patentanspruches gelöst. In den abhängigen Patentansprüchen werden ein Kuppel- und/oder Dämpfungselement mit einem Überwachungssystem und vorteilhafte Ausgestaltungen der Erfindung angegeben.

Ein erfindungsgemäßes Überwachungssystem für ein Kuppel- und/oder Dämpfungselement eines Fahrzeugs, insbesondere Schienenfahrzeugs, wobei das Kuppel- und/oder Dämpfungselement wenigstens zwei relativ zueinander entlang wenigstens einer Bewegungsrichtung bewegliche Bauteile aufweist, umfasst wenigstens einen Geber und wenigstens einen Sensor, die eingerichtet und angeordnet sind, die Bewegung der beiden Bauteile entlang der wenigstens einen Bewegungsrichtung zu erfassen. Der Geber und der Sensor sind signalübertragend verbunden, sodass der Sensor ein vom Geber erzeugtes Signal erfasst. Bei dem Signal kann es sich beispielsweise um ein vom Geber erzeugtes Magnetfeld handeln. Jedoch kommen auch andere analoge oder digitale Signale in Betracht.

Erfindungsgemäß sind der wenigstens eine Geber und der wenigstens eine Sensor mit konstantem Abstand zueinander positioniert. Ferner ist ein die Signalübertragung modifizierendes Element vorgesehen, das mit einem der Bauteile oder in Abhängigkeit der Relativbewegung der Bauteile beweglich ist, um in Abhängigkeit seiner Position das übertragene Signal zu verändern.

Aufgrund der erfindungsgemäßen Ausgestaltung kann somit die Position von Geber und Sensor, insbesondere innerhalb eines gemeinsamen Bauteils oder montiert an einem gemeinsamen Bauteil, exakt festgelegt werden. Toleranzen werden weitgehend vermieden. Die Bestimmung der relativen Bewegung der beiden Bauteile entlang der wenigstens einen Bewegungsrichtung erfolgt nicht mehr dadurch, dass sich der Sensor und der Geber relativ zueinander bewegen, sondern dadurch, dass das die Signalübertragung modifizierende Element vorgesehen ist, das sich relativ zum Sensor und dem Geber bewegen kann, und zwar in Abhängigkeit der Relativbewegung zwischen den beiden Bauteilen, bevorzugt gemeinsam mit einem der beiden Bauteile.

Prinzipiell kann das erfindungsgemäße Überwachungssystem auch mit Überwachungssystemen, umfassend herkömmlich positionierte Sensoren und Geber, kombiniert werden.

Gemäß einer bevorzugten Ausführungsform der Erfindung weist der Geber wenigstens einen Magneten, insbesondere Permanentmagneten, auf oder wird durch diesen gebildet und der Sensor ist zur Erfassung eines vom Geber erzeugten Magnetfeldes eingerichtet. Das die Signalübertragung modifizierende Element ist dann im Magnetfeld beweglich, um dieses in Abhängigkeit seiner Position zu verändern. Diese Veränderung des Magnetfeldes kann der Sensor erfassen und ein entsprechendes Signal erzeugen, das in Abhängigkeit der erfassten Veränderung die Relativbewegung der beiden Bauteile beschreibt.

Gemäß einer anderen Ausführungsform der Erfindung weist der Geber wenigstens eine elektrische Spule auf oder wird durch diese gebildet und der Sensor ist zur Erfassung eines vom Geber erzeugten elektromagnetischen Feldes eingerichtet. Das die Signalübertragung modifizierende Element ist dann im elektromagnetischen Feld beweglich, um dieses in Abhängigkeit seiner Position zu verändern. Diese Veränderung des elektromagnetischen Feldes kann der Sensor erfassen und ein entsprechendes Signal erzeugen, das in Abhängigkeit der erfassten Veränderung die Relativbewegung der beiden Bauteile beschreibt.

Ferner ist es möglich, die Induktivität der Spule in Abhängigkeit von der relativen Position der beiden Bauteile zu verändern und diese Änderung zu erfassen, um die Relativposition zu bestimmen. Bei einer solchen Ausführungsform, bei welcher über die Induktivitätsänderung der Spule eine Relativbewegung der beiden Bauteile erfasst wird, bildet die Spule nicht nur den Geber sondern zugleich den Sensor. Auch hier erzeugt die Spule ein Signal, nämlich in Form des elektromagnetischen Feldes, das in Abhängigkeit der Position des die Signalübertragung modifizierenden Elementes verändert wird. Diese Änderung des elektromagnetischen Feldes bewirkt wiederum eine Änderung der Induktivität der Spule, wobei diese Induktivitätsänderung erfasst werden kann, beispielsweise mittels einer Auswerteeinheit.

In der Praxis kann die Ausführungsform mit einer Spule vorteilhaft robuster gegenüber äußeren Einflüssen ausgestaltet werden. Beide Ausgestaltungen können jedoch auch miteinander kombiniert werden.

Das die Signalübertragung modifizierende Element ist beispielsweise aus Metall hergestellt und kann gemäß einer Ausführungsform der Erfindung durch eine Kupplungsstange gebildet werden.

Bevorzugt ist eine Auswerteeinheit vorgesehen, welche mit dem Sensor verbunden oder in diesen integriert ist. Die Auswerteeinheit ist bevorzugt eingerichtet, aus dem vom Sensor erfassten Signal, oder bei der Ausführungsform mit Drehgeber aus dem vom Drehgeber erzeugten Signal das Ausmaß der Bewegung, die Geschwindigkeit der Bewegung und/oder die Beschleunigung der Bewegung der beiden Bauteile relativ zueinander zu ermitteln.

Gemäß einer erfindungsgemäßen Ausführungsform sind der Geber und der Sensor innerhalb einer gemeinsamen Aussparung angeordnet und das die Signalübertragung modifizierende Element ist entlang der Aussparung, insbesondere unmittelbar neben dieser, oder innerhalb der Aussparung oder in die Aussparung beweglich.

Insbesondere bei der Ausführungsform mit Drehgeber kann eine Schutzvorrichtung vorgesehen sein, welche den Sensor und/oder den Geber umschließt, um diesen gegen mechanische und Umwelteinflüsse abzuschirmen.

Die vom Sensor erzeugten oder weitergeleiteten Signale beziehungsweise die Signale des Drehgebers können in der optionalen Auswerteeinheit ausgewertet werden und einem übergeordneten System zur Verfügung gestellt werden. Alternativ kann die Auswerteeinheit in das übergeordnete System integriert sein.

Ein erfindungsgemäßes Kuppel- und/oder Dämpfungselement eines Fahrzeugs, insbesondere Schienenfahrzeugs, weist wenigstens zwei relativ zueinander entlang wenigstens einer Bewegungsrichtung bewegliche Bauteile auf, sowie ein erfindungsgemäßes Überwachungssystem. Die Bewegungsrichtung kann beispielsweise horizontal ausgerichtet sein. Bei dem Kuppel- und/oder Dämpfungselement kann es sich beispielsweise um einen Puffer, wie Seitenpuffer oder Mittelpuffer, ein Kollisionselement oder eine Kupplung eines Schienenfahrzeugs zu einem anderen Schienenfahrzeug handeln.

Gemäß des erfindungsgemäßen Kuppel- und/oder Dämpfungselementes stehen die beiden Bauteile in der Bewegungsrichtung miteinander in einem Teleskopeingriff und sind mittels einer Verdrehsicherung gegen eine Verdrehung relativ zueinander gesichert, wobei die Verdrehrichtung einer Umfangsrichtung um die Bewegungsrichtung entspricht. Der Sensor und der Geber können dann in der Verdrehsicherung angeordnet sein.

Bevorzugt weist die Verdrehsicherung einen an einem der beiden Bauteile montierten oder durch diesen ausgebildeten Riegel auf, der sich mit seiner Längsachse in der Bewegungsrichtung erstreckt und in eine sich ebenfalls in Richtung der Längsachse erstreckende Aussparung des anderen Bauteils zur Ausbildung einer Hinterschneidung eingreift. Der Sensor und der Geber können dann im Riegel oder am Riegel positioniert sein und das andere Bauteil kann das die Signalübertragung modifizierende Element ausbilden.

Bevorzugt ist die wenigstens eine gemeinsame Aussparung in dem Riegel vorgesehen, wobei sich diese gemeinsame Aussparung bevorzugt ebenfalls in Richtung der Längsachse innerhalb des Riegels erstreckt.

Der Geber kann beispielsweise auf der Oberfläche oder in einer Schraube montiert sein, mit welcher der Riegel an dem einen Bauteil montiert ist.

Die Erfindung soll nachfolgend anhand von Ausführungsbeispielen und den Figuren exemplarisch beschrieben werden.

Es zeigen:
- Figur 1: ein erstes Ausführungsbeispiel eines erfindungsgemäßen Überwachungssystems;
- Figur 2: eine alternative nicht erfasste Ausführungsform;
- Figur 3: eine Zugkupplung mit Verdrehsicherung, in welche das erfindungsgemäße Überwachungssystem integrierbar ist;
- Figur 4: einen Riegel der Verdrehsicherung aus der Figur 3 in einer Rückansicht;
- Figur 5: den Riegel in einer Frontansicht;
- Figur 6: eine schematische Darstellung einer möglichen Integration des erfindungsgemäßen Überwachsungssystems in den Riegel in einer Draufsicht;
- Figur 7: den Riegel aus der Figur 6 in einer Frontansicht;
- Figur 8: eine alternative Integration des Überwachungssystems in den Riegel in einer schematischen Draufsicht;
- Figur 9: den Riegel aus der Figur 8 in einer Frontansicht;
- Figur 10: ein Ausführungsbeispiel eines erfindungsgemäßen Überwachungssystems analog der Figur 1, jedoch mit einem Geber, der eine elektrische Spule zur Erzeugung eines elektromagnetischen Feldes umfasst.

In Figur 1 ist schematisch ein erfindungsgemäßes Überwachungssystem gezeigt, mit einem ersten Bauteil 2 und einem zweiten Bauteil 3. Das zweite Bauteil 3 ist in der Bewegungsrichtung 1 relativ zum ersten Bauteil 2 beweglich.

Im ersten Bauteil 2 sind ein Geber 4 und ein Sensor 5 mit konstantem Abstand zueinander angeordnet. Das bedeutet, der Abstand zwischen dem Geber 4 und dem Sensor 5 ändert sich nicht, wenn sich das zweite Bauteil 3 relativ zum ersten Bauteil 2 bewegt.

Der Geber 4 erzeugt ein Signal, das vom Sensor 5 empfangen wird. Beispielsweise ist das Signal ein Magnetfeld 8, wenn der Geber 4 einen Magneten 7 umfasst oder durch diesen gebildet wird. Statt einem Magneten 7 oder zusätzlich zu dem Magneten 7 kann der Geber 4 auch eine Spule umfassen oder durch diese gebildet werden, sodass das Signal ein von der Spule erzeugtes elektromagnetisches Feld ist.

Das zweite Bauteil 3 bildet ein die Signalübertragung modifizierendes Element 6, hier zum Beispiel mit dem Bereich seiner axialen Stirnseite. Das die Signalübertragung modifizierende Element 6 gleitet derart über den Sensor 5 in der Bewegungsrichtung 1 hinweg, dass das vom Geber 4 erzeugte Signal, beispielsweise das Magnetfeld 8, verändert wird, wobei diese Veränderung vom Sensor 5 erfasst wird.

Analog zu der Darstellung in der Figur 1 zeigt die Figur 10 die genannte alternative Ausgestaltung, bei welcher der Geber 4 eine Spule 7' umfasst oder durch diese gebildet wird. Das die Signalübertragung modifizierende Element 6 verändert seine Position innerhalb des von der Spule 7' erzeugten elektromagnetischen Feldes 8' und damit das elektromagnetische Feld 8' selbst, wobei diese Veränderung des elektromagnetischen Feldes 8' vom Sensor 5 erfasst wird. Zusätzlich oder alternativ kann auch eine Veränderung der Induktivität der Spule 7', wobei die Induktivität der Spule 7' von der Position des die Signalübertragung modifizierenden Elementes 6 abhängig ist, erfasst werden, sodass die Spule 7' damit zugleich den Sensor ausbildet, der entsprechend mit 5' bezeichnet ist.

Damit kann gemäß beiden Ausführungsformen entsprechend der Figur 1 und der Figur 10 aus dem vom Sensor 5, 5' erfassten Signal bestimmt werden, dass sich das zweite Bauteil 3 gegenüber dem ersten Bauteil 2 bewegt hat. Insbesondere kann das Ausmaß der Bewegung, also die vom Bauteil 3 zurückgelegte Strecke, und/oder die Geschwindigkeit der Bewegung und /oder die Beschleunigung bei der Bewegung erfasst beziehungsweise aus erfassten Werten bestimmt werden.

In einer Auswerteeinheit 10, an welcher der Sensor 5, 5' drahtgebunden oder drahtlos angeschlossen ist, kann zum Beispiel die Bestimmung der gewünschten Größe aus dem vom Sensor 5, 5' erfassten Signal beziehungsweise aus den Ausgabewerten des Sensors 5 erfolgen.

Bei der nicht beanspruchten alternativen Ausgestaltung gemäß der Figur 2 ist der Geber 4 als Drehgeber ausgeführt. Beispielsweise ist das zweite Bauteil 3 in das erste Bauteil 2 in der Bewegungsrichtung 1 teleskopartig einfahrbar. Am ersten Bauteil 2 und am zweiten Bauteil 3 ist ein Knickgelenk 12 mit zwei Hebelarmen 17, 18 und drei Drehpunkten 19, 20, 21 angeschlossen, das die relative Linearbewegung zwischen dem ersten Bauteil 2 und dem zweiten Bauteil 3 entlang der Bewegungsrichtung 1 in eine Drehbewegung umwandelt, die der Geber 4 als Drehgeber erfasst. Diese Bewegung, insbesondere das Ausmaß der Bewegung, die Geschwindigkeit und/oder die Beschleunigung kann dann wiederum zum Beispiel in der Auswerteeinheit 10 aus den Ausgabewerten des Gebers 4 bestimmt werden.

In der Figur 3 sind das erste Bauteil 2 und das zweite Bauteil 3 Bestandteil einer Zugkupplung. Das erste Bauteil 2 und das zweite Bauteil 3 stehen in einem Teleskopeingriff miteinander, sodass das zweite Bauteil 3 mehr oder minder in das erste Bauteil 2 eingefahren werden kann. Beim Einfahren wirken Energieverzehrelemente 22, um die Einfahrbewegung des zweiten Bauteils 3 zu dämpfen.

Die Bewegungsrichtung 1 entspricht der Längsachse 15 der beiden Bauteile 2, 3.

Das zweite Bauteil 3 umfasst eine Kupplungsstange 9 oder wird durch diese gebildet.

Um zu verhindern, dass die Kupplungsstange 9 beziehungsweise das zweite Bauteil 3 gegenüber dem ersten Bauteil 2 um die Längsachse 15 verdreht wird, ist eine Verdrehsicherung 13 vorgesehen. Diese umfasst einen Riegel 14, der mit Schrauben 23 innen im Bauteil 2 montiert ist, sowie eine entsprechende Aussparung 16 im zweiten Bauteil 3 beziehungsweise in der Kupplungsstange 9.

In die Verdrehsicherung 13, bevorzugt in den Riegel 14, kann nun die Überwachungseinrichtung integriert werden.

In den Figuren 4 und 5 ist der Riegel 14 nochmals dargestellt. Wie man sieht, weist dieser eine Aussparung auf, vorliegend als gemeinsame Aussparung 11 bezeichnet, weil diese sich besonders gut für die Anordnung des Gebers 4 und des Sensors 5 eignet und die Ausbreitung eines Magnetfeldes 8 begünstigt, wie beispielhaft in den Figuren 6 bis 9 dargestellt ist. Anstelle des magnetischen Gebers 4 oder zusätzlich hierzu kann wiederum, wie anhand der Figur 10 erläutert wurde, ein induktiver Geber vorgesehen sein, insbesondere in Form einer Spule 7', deren Induktivität abhängig ist von der relativen Position des Bauteils 3 zu dem Bauteil 2 (siehe die Figur 3), wobei durch die Relativbewegung zwischen den Bauteilen 2 und 3 eine unterschiedlich starke Dämpfung der Induktivität der Spule 7' bewirkt wird, sodass aus der Veränderung der Induktivität die aktuelle Relativposition erfasst werden kann. Auch ein von der Spule 7' erzeugtes elektromagnetisches Feld 8' kann analog dem magnetischen Feld 8 zur Erfassung der Relativbewegung zwischen den Bauteilen 2 und 3 herangezogen werden.

Bei der Gestaltung gemäß der Figur 6 ist der Sensor 5 anstelle einer der beiden Schrauben 23 in der Figur 3 vorgesehen beziehungsweise kann auch deren Funktion erfüllen. Der Geber 4 ist in die andere der beiden Schrauben 23 integriert oder auf dessen Oberfläche vorgesehen, beispielsweise am äußeren Umfang, wie in der Figur 6 dargestellt ist, oder stirnseitig, wie in der Figur 7 angedeutet ist.

Bei der Ausgestaltung gemäß den Figuren 8 und 9 ersetzt der Sensor 5 wiederum eine der beiden Schrauben 23 in der Figur 3, bevorzugt die Schraube, die dem zweiten Bauteil 3 beziehungsweise der Kupplungsstange 9 näher liegt, und der Geber 4 ist in der Mitte zwischen den beiden Schrauben 23 in der gemeinsamen Aussparung 11 befestigt.

Auch bei der Ausgestaltung gemäß den Figuren 8 und 9 kann der Geber 4 eine elektrische Spule 7' umfassen und entsprechend ein elektromagnetisches Feld 8' anstelle des hier gezeigten Magnetfeldes 8 erzeugen.

### Bezugszeichenliste

- 1: Bewegungsrichtung
- 2: erstes Bauteil
- 3: zweites Bauteil
- 4: Geber
- 5,5': Sensor
- 6: die Signalübertragung modifizierendes Element
- 7: Magnet
- 7': Spule
- 8: Magnetfeld
- 8': elektromagnetisches Feld
- 9: Kupplungsstange
- 10: Auswerteeinheit
- 11: gemeinsame Aussparung
- 12: Knickgelenk
- 13: Verdrehsicherung
- 14: Riegel
- 15: Längsachse
- 16: Aussparung
- 17: Gelenkarm
- 18: Gelenkarm
- 19: Drehpunkt
- 20: Drehpunkt
- 21: Drehpunkt
- 22: Energieverzehrelement
- 23: Schraube

## Patentansprüche

1. Kuppel- und/oder Dämpfungselement eines Fahrzeugs, insbesondere Schienenfahrzeugs, mit wenigstens zwei relativ zueinander entlang wenigstens einer Bewegungsrichtung (1) beweglichen Bauteilen (2, 3) und einem Überwachungssystem mit wenigstens einem Geber (4) und wenigstens einem Sensor (5, 5'), die eingerichtet und angeordnet sind, die Bewegung der beiden Bauteile (2, 3) entlang der wenigstens einen Bewegungsrichtung (1) zu erfassen, wobei
der Geber (4) und der Sensor (5, 5') signalübertragend verbunden sind, sodass der Sensor (5, 5') ein vom Geber (4) erzeugtes Signal erfasst und
der wenigstens eine Geber (4) und der wenigstens eine Sensor (5, 5') mit konstantem Abstand zueinander positioniert sind und ein die Signalübertragung modifizierendes Element (6) vorgesehen ist, das mit einem der Bauteile (2, 3) oder in Abhängigkeit der Relativbewegung der Bauteile (2, 3) beweglich ist, um in Abhängigkeit seiner Position das übertragene Signal zu verändern oder
der Geber (4) und der Sensor (5') durch wenigstens eine Spule (7') gebildet werden, die ein Signal in Form eines elektromagnetischen Feldes (8') erzeugt, und ein die Signalübertragung modifizierendes Element (6) vorgesehen ist, das mit einem der Bauteile (2, 3) oder in Abhängigkeit der Relativbewegung der Bauteile (2, 3) beweglich ist, um in Abhängigkeit seiner Position durch Veränderung des elektromagnetischen Feldes (8') eine Induktivität der Spule (7') zu verändern.
**dadurch gekennzeichnet, dass**
die beiden Bauteile (2, 3) in der Bewegungsrichtung (1) miteinander in einem Teleskopeingriff stehen und mittels einer Verdrehsicherung (13) gegen eine Verdrehung relativ zueinander in Umfangsrichtung zu der Bewegungsrichtung (1) gesichert sind, wobei der Geber (4) und der Sensor (5, 5') in der Verdrehsicherung (13) angeordnet sind.

2. Kuppel- und/oder Dämpfungselement nach Anspruch 1, **dadurch gekennzeichnet, dass** der Geber (4) wenigstens einen Magneten (7), insbesondere Permanentmagneten, umfasst oder durch diesen gebildet wird, der Sensor (5) zur Erfassung eines vom Geber (4) erzeugten Magnetfeldes (8) eingerichtet ist und das die Signalübertragung modifizierende Element (6) im Magnetfeld (8) beweglich ist, um dieses in Abhängigkeit seiner Position zu verändern.

3. Kuppel- und/oder Dämpfungselement gemäß Anspruch 1 oder 2, **dadurch gekennzeichnet, dass** der Geber (4) wenigstens eine Spule (7') umfasst oder durch diese gebildet wird, der Sensor (5') zur Erfassung eines vom Geber (4) erzeugten elektromagnetischen Feldes (8') eingerichtet ist und das die Signalübertragung modifizierende Element (6) im elektromagnetischen Feld (8) beweglich ist, um dieses in Abhängigkeit seiner Position zu verändern.

4. Kuppel- und/oder Dämpfungselement gemäß einem der Ansprüche 2 bis 3, **dadurch gekennzeichnet, dass** das die Signalübertragung modifizierende Element (6) aus Metall hergestellt ist und insbesondere durch eine Kupplungsstange (9) gebildet wird.

5. Kuppel- und/oder Dämpfungselement gemäß einem der Ansprüche 1 bis 4, **dadurch gekennzeichnet, dass** eine Auswerteeinheit (10) vorgesehen ist, die eingerichtet ist, das aus dem vom Sensor (5, 5') erfassten Signal oder aus der Induktivität der Spule (7') das Ausmaß der Bewegung, die Geschwindigkeit der Bewegung und/oder die Beschleunigung der Bewegung der beiden Bauteile (2, 3) relativ zueinander zu ermitteln.

6. Kuppel- und/oder Dämpfungselement gemäß einem der Ansprüche 1 bis 5, **dadurch gekennzeichnet, dass** der Geber (4) und der Sensor (5. 5') innerhalb einer gemeinsamen Aussparung (11) angeordnet sind und das die Signalübertragung modifizierende Element (6) entlang der Aussparung (11), insbesondere unmittelbar neben dieser, oder innerhalb der oder in die Aussparung (11) beweglich ist.

7. Kuppel- und/oder Dämpfungselement gemäß einem der Ansprüche 1 bis 6, **dadurch gekennzeichnet, dass** die Verdrehsicherung (13) einen an einem der beiden Bauteile (2, 3) montierten oder durch dieses ausgebildeten Riegel (14) umfasst, der sich mit seiner Längsachse (15) in der Bewegungsrichtung (1) erstreckt und in eine sich in Richtung der Längsachse (15) erstreckenden Aussparung (16) des anderen Bauteils (2, 3) zur Ausbildung einer Hinterschneidung eingreift, wobei der Geber (4) und der Sensor (5, 5') im oder am Riegel (14) positioniert sind und das andere Bauteil (2, 3) das die Signalübertragung modifizierende Element (6) ausbildet.

8. Kuppel- und/oder Dämpfungselement gemäß Anspruch 7, **dadurch gekennzeichnet, dass** der Riegel (14) die gemeinsame Aussparung (11) aufweist und sich die gemeinsame Aussparung (11) in Richtung der Längsachse (15) im Riegel (14) erstreckt.

## Claims

1. Coupling and/or damping element of a vehicle, in particular a rail vehicle, having at least two components (2, 3) which are movable relative to one another along at least one movement direction (1), and having a monitoring system with at least one transmitter (4) and at least one sensor (5, 5') which are configured and arranged to detect the movement of the two components (2, 3) along the at least one movement direction (1), wherein the transmitter (4) and the sensor (5, 5') are connected in a signal-transmitting manner, so that the sensor (5, 5') detects a signal generated by the transmitter (4) and the at least one transmitter (4) and the at least one sensor (5, 5') are positioned at a constant distance from one another and a signal transmission-modifying element (6) is provided, which is movable with one of the components (2, 3) or as a function of the relative movement of the components (2, 3) in order to change the transmitted signal as a function of the position of the element or
the transmitter (4) and the sensor (5') are formed by at least one coil (7') which generates a signal in the form of an electromagnetic field (8'), and a signal transmission-modifying element (6) is provided, which is movable with one of the components (2, 3) or as a function of the relative movement of the components (2, 3) in order to change an inductance of the coil (7') as a function of the position of the element by changing the electromagnetic field (8'),
**characterized in that** the two components (2, 3) are in telescopic engagement with one another in the movement direction (1) and are secured against rotation relative to one another in the circumferential direction with respect to the movement direction (1) by means of a rotation-prevention means (13), wherein the transmitter (4) and the sensor (5, 5') are arranged in the rotation-prevention means (13).

2. Coupling and/or damping element according to Claim 1, **characterized in that** the transmitter (4) comprises or is formed by at least one magnet (7), in particular permanent magnet, the sensor (5) is configured to detect a magnetic field (8) generated by the transmitter (4), and the signal transmission-modifying element (6) is movable in the magnetic field (8) in order to change the magnetic field as a function of the position of the element.

3. Coupling and/or damping element according to Claim 1 or 2, **characterized in that** the transmitter (4) comprises or is formed by at least one coil (7'), the sensor (5') is configured to detect an electromagnetic field (8') generated by the transmitter (4), and the signal transmission-modifying element (6) is movable in the electromagnetic field (8) in order to change the electromagnetic field depending on the position of the element.

4. Coupling and/or damping element according to either of Claims 2 and 3, **characterized in that** the signal transmission-modifying element (6) is produced from metal and is formed in particular by a coupling rod (9).

5. Coupling and/or damping element according to any of Claims 1 to 4, **characterized in that** an evaluation unit (10) is provided, which is configured to determine the extent of the movement, the speed of the movement and/or the acceleration of the movement of the two components (2, 3) relative to one another from the signal detected by the sensor (5, 5') or from the inductance of the coil (7').

6. Coupling and/or damping element according to any of Claims 1 to 5, **characterized in that** the transmitter (4) and the sensor (5, 5') are arranged within a common cutout (11) and the signal transmission-modifying element (6) is movable along the cutout (11), in particular directly next to the cutout, or within the or into the cutout (11).

7. Coupling and/or damping element according to any of Claims 1 to 6, **characterized in that** the rotation-prevention means (13) comprises a bolt (14) which is mounted on or formed by one of the two components (2, 3), extends in the movement direction (1) by way of its longitudinal axis (15) and engages into a cutout (16) in the other component (2, 3), the cutout extending in the direction of the longitudinal axis (15), in order to form an undercut, wherein the transmitter (4) and the sensor (5, 5') are positioned in or on the bolt (14) and the other component (2, 3) forms the signal transmission-modifying element (6).

8. Coupling and/or damping element according to Claim 7, **characterized in that** the bolt (14) has the common cutout (11) and the common cutout (11) extends in the direction of the longitudinal axis (15) in the bolt (14).

## Revendications

1. Élément d'accouplement et/ou d'amortissement d'un véhicule, en particulier d'un véhicule ferroviaire, comprenant au moins deux composants (2, 3) mobiles l'un par rapport à l'autre le long d'au moins une direction de déplacement (1) et un système de surveillance comprenant au moins un émetteur (4) et au moins un détecteur (5, 5') qui sont conçus et agencés de manière à détecter le mouvement des deux composants (2, 3) le long de ladite au moins une direction de déplacement (1), l'émetteur (4) et le détecteur (5, 5') étant connectés de manière à transmettre des signaux, de sorte que le détecteur (5, 5') détecte un signal généré par l'émetteur (4), et
ledit au moins un émetteur (4) et ledit au moins un détecteur (5, 5') sont positionnés à distance constante l'un de l'autre et il est prévu un élément (6) modifiant la transmission du signal, qui est mobile avec l'un des composants (2, 3) ou en fonction du mouvement relatif des composants (2, 3) afin de modifier le signal transmis en fonction de sa position, ou
l'émetteur (4) et le détecteur (5') sont formés par au moins une bobine (7') qui génère un signal sous la forme d'un champ électromagnétique (8') et un élément (6) modifiant la transmission du signal est prévu, qui est mobile avec l'un des composants (2, 3) ou en fonction du mouvement relatif des composants (2, 3) afin de modifier, en fonction de sa position, une inductance de la bobine (7') par modification du champ électromagnétique (8'),
**caractérisé en ce que** les deux composants (2, 3) sont en engagement télescopique l'un avec l'autre dans la direction de déplacement (1) et sont bloqués au moyen d'un dispositif anti-rotation (13) à l'égard d'une rotation relative l'un par rapport à l'autre dans la direction circonférentielle par rapport à la direction de déplacement (1), l'émetteur (4) et le détecteur (5, 5') étant agencés dans le dispositif anti-rotation (13).

2. Élément d'accouplement et/ou d'amortissement selon la revendication 1, **caractérisé en ce que** l'émetteur (4) comprend un aimant (7), en particulier un aimant permanent, ou est formé par celui-ci, le détecteur (5) est conçu pour détecter un champ magnétique (8) généré par l'émetteur (4), et l'élément (6) modifiant la transmission du signal est mobile dans le champ magnétique (8) afin, en fonction de sa position, de modifier celui-ci.

3. Élément d'accouplement et/ou d'amortissement selon la revendication 1 ou la revendication 2, **caractérisé en ce que** l'émetteur (4) comprend au moins une bobine (7') ou est formé par celle-ci, **en ce que** le détecteur (5') est conçu pour détecter un champ électromagnétique (8') généré par l'émetteur (4), et **en ce que** l'élément (6) modifiant la transmission du signal est mobile dans le champ électromagnétique (8) afin, en fonction de sa position, de modifier celui-ci.

4. Élément d'accouplement et/ou d'amortissement selon l'une des revendications 2 à 3, **caractérisé en ce que** l'élément (6) modifiant la transmission du signal est fabriqué en métal et est notamment formé par une tige de liaison (9).

5. Élément d'accouplement et/ou d'amortissement selon l'une des revendications 1 à 4, **caractérisé en ce qu'**il est prévu une unité d'évaluation (10) conçue pour déterminer, à partir du signal détecté par le détecteur (5, 5') ou à partir de l'inductance de la bobine (7'), l'amplitude du mouvement, la vitesse du mouvement et/ou l'accélération du mouvement des deux composants (2, 3) l'un par rapport à l'autre.

6. Élément d'accouplement et/ou d'amortissement selon l'une des revendications 1 à 5, **caractérisé en ce que** l'émetteur (4) et le détecteur (5, 5') sont agencés à l'intérieur d'un évidement commun (11) et **en ce que** l'élément (6) modifiant la transmission du signal est mobile le long de l'évidement (11), en particulier immédiatement à côté de celui-ci, ou à l'intérieur de l'évidement (11) ou dans celui-ci.

7. Élément d'accouplement et/ou d'amortissement selon l'une des revendications 1 à 6, **caractérisé en ce que** le dispositif anti-rotation (13) comprend un verrou (14) monté sur l'un des deux composants (2, 3) ou formé par celui-ci, lequel verrou s'étend avec son axe longitudinal (15) dans la direction de déplacement (1) et s'engage dans un évidement (16) de l'autre composant (2, 3) s'étendant dans la direction de l'axe longitudinal (15) pour former une contre-dépouille, l'émetteur (4) et le détecteur (5, 5') étant positionnés dans ou sur le verrou (14) et l'autre composant (2, 3) formant l'élément (6) modifiant la transmission du signal.

8. Élément d'accouplement et/ou d'amortissement selon la revendication 7, **caractérisé en ce que** le verrou (14) comprend l'évidement commun (11) et **en ce que** l'évidement commun (11) s'étend dans la direction de l'axe longitudinal (15) dans le verrou (14).
